# EUROPÄISCHE PATENTSCHRIFT

(11) **EP 0 993 947 B1**
(45) Veröffentlichungstag und Bekanntmachung des Hinweises auf die Patenterteilung: **16.04.2003**
(21) Anmeldenummer: 99118711.3
(22) Anmeldetag: 22.09.1999
(51) Int. Cl.: B41F 33/00

(54) **Vorrichtung und Verfahren zur optischen Erfassung einer Druckposition und/oder des Registerfehlers zwischen den einzelnen Farben beim Mehrfarbendruck in einer Druckmaschine**
Method and means for optically measuring the printing position and/or the register deviation between the several colours in a multicolour printing machine
Procédé et dispositif pour mesurer optiquement la position d'impression et/ou la déviation de registre entre les différentes couleurs dans une machine à imprimer en plusieurs couleurs

(30) Priorität: 15.10.1998 DE 19847666
(43) Veröffentlichungstag der Anmeldung: 19.04.2000
(73) Patentinhaber: ELTROMAT GESELLSCHAFT FUR INDUSTRIE-ELEKTRONIK MBH, D-33818 Leopoldshöhe (DE)
(72) Erfinder: Lohweg, Volker, 33699 Bielefeld (DE)
(74) Vertreter: Schmitz, Hans-Werner, Dipl.-Ing.

(56) Entgegenhaltungen:
- WO-A-94/07692
- DE-A- 3 625 449

## Beschreibung

Die Erfindung betrifft eine Vorrichtung und ein Verfahren zur Einrichtungssteuerung einer Druckmaschine und zur Bahnregelung nach dem Oberbegriff des Anspruchs 1 bzw. 13.

Es sind Rollenrotationsdruckmaschinen bekannt, die Vorrichtungen zur Erfassung eines Registerfehlers zwischen den für verschiedene Farben nacheinander angeordneten Druckwerken zur Ausregelung von Registerfehlern, eine sogenannte Registerregelung, aufweisen. Diese Vorrichtungen beruhen üblicherweise auf einer Erfassung von in jeder Druckstufe auf einem separaten Randabschnitt einer Materialbahn mitgedruckten sogenannten Passermarken mittels eines optischen Meßaufnehmers. Durch Erfassung eines Istabstandes zwischen einzelnen Passermarken und Vergleich mit einem vorgegebenem Sollabstand lassen sich Registerfehler zwischen nachfolgenden Druckstufen permanent ausregeln.

Bekannt sind weiterhin Verfahren, bei denen eine Vermessung von auf dem Randabschnitt der Materialbahn aufgedruckten Registermarken mittels einzelnen, jeder separaten Druckstufe zugeordneten, Flächenkameras, gegebenenfalls mit einer Blitzlichtbeleuchtung synchron zu den Abtastzeiten der Kamera, erfolgt. Bei der Ersteinrichtung der Druckstufen, das heißt beim winkelkorrekten Ausrichten der jeweiligen Druckzylinder der einzelnen Druckstufen zueinander nach Einlegen einer neuen Materialbahn muß jede Kamera üblicherweise einen vollständigen Zylinderumfang eines Druckzylinders erfassen, um die genaue Position des Markenfeldes zu ermitteln. Somit muß eine optische Erfassung und nachfolgende Auswertung über mehrere Zylinderumfänge erfolgen, wodurch zwangsläufig mehrere Maschinenlängen Makulatur entstehen.

Um diesen Nachteil zu vermeiden und damit zur Makulatureinsparung kann eine speziell kodierte Marke mitgedruckt werden, beispielsweise in Form eines sogenannten Barcodes, der jedoch nur schlecht mittels einer Flächenkamera ausgewertet werden kann, sondern üblicherweise eines eindimensionalen optischen Sensors, eines sogenannten Bahntasters, bedarf. So kann mittels des Bahntasters der gesamte Zylinderumfang eingescannt und danach auf elektronischem Wege mit entsprechenden Algorithmen und Mustererkennungsverfahren das Markenmeßmuster sowie dessen exakte Position ermittelt werden. Als Nachteil erweist sich hierbei die Notwendigkeit, neben der Flächenkamera zusätzlich einen eindimensionalen optischen Sensor vorsehen zu müssen, da die Flächenkamera bei der ersten Zylinderumdrehung nicht in der Lage ist, das Markenfeld korrekt zu erfassen und danach die winkelkorrekte Position des Druckzylinders bei der ersten Zylinderumdrehung mit entsprechender Geschwindigkeit auszurichten.

Der Erfindung liegt daher die Aufgabe zugrunde, eine einfache Vorrichtung beziehungsweise ein vereinfachtes Verfahren zur Ansteuerung einer Flächenkamera zu schaffen, so daß neben der bereits vorhandenen Kamera keine weiteren Sensoren erforderlich sind.

Diese Aufgabe wird erfindungsgemäß durch eine Vorrichtung entsprechend den Merkmalen des Anspruchs 1 gelöst.

Die erfindungsgemäße Vorrichtung ermöglicht mittels eines einzigen jedem Druckzylinder einer Rollenrotationsdruckmaschine zugeordneten optischen Sensors sowohl eine schnelle Einrichtungssteuerung nach einem Rollenwechsel als auch eine effektive Registerregelung. Vorteilhaft ist bei einem Rollenwechsel, das heißt nach Einlegen einer neuen Materialbahn in die Druckmaschine, der Anfall einer nur minimalen Makulatur.

Üblicherweise werden auf den Materialbahnen zusätzlich aufgedruckte und zur Registerregelung vorgesehene sogenannte AME-Blockmarken und punktförmige Registermarken mittels eindimensionalen optischen Sensoren, beispielsweise Lichtwellenleitern, erfaßt. Das Abscannen mittels Lichtwellenleitern hat jedoch den Nachteil, daß damit nur sequentielle Rechtecksignale generierbar sind, die erst im Zusammenhang mit den Signalen eines Drehwinkelsensors zu einer Positionsbestimmung der Materialbahn auf den Druckzylindern weiterverarbeitet werden können. Hochauflösende Kameras als optische Sensoren können dagegen in einem größeren Bildausschnitt sämtliche aufgedruckten Marken gleichzeitig erfassen, woraus mittels geeigneten Bildverarbeitungsalgorithmen einer nachgeordneten Auswerteeinheit eine exakte Vermessung der Markenabstände ermöglicht ist. Wird zudem das Punktmarkenfeld mit einer Blitzlichtbeleuchtung synchron zum Abtasttakt der Digitalkamera bestrahlt, können bei hohen Bahngeschwindigkeiten Bewegungsunschärfen annähernd ausgeglichen werden.

Ein Nachteil einer Flächenkamera, nämlich das gegenüber dem gesamten Druckformat nur relativ kleine erfaßbare Bearbeitungsfenster, verlangt insbesondere in der Einrichtephase eine zeitlich relativ aufwendige Suche der Marken und Einstellung der korrekten Position mit Hilfe eines Monitors. Aus diesem zeitlichen Aufwand resultiert eine Makulaturerhöhung in der Druckmaschine. Werden jedoch beide Verfahren kombiniert, das heißt eine eindimensionale Erfassung einer AME-Blockmarke wie auch eine flächige Erfassung einer Punktematrix, so läßt sich das Registermarkenfeld durch eine schnelle Erfassung der Position der Blockmarke sofort unter dem Kameraobjektiv positionieren.

Dies kann in vorteilhafter Weise dadurch erreicht werden, daß eine Blockmarke, beispielsweise in Form mehrerer unterschiedlich breiter kontrastreicher Rechtecke, oder in Form eines Rechteckbalkens und mehrerer nachfolgender Punkte, mittels eines Zeilenkameramodus abgetastet wird. Die Kamera simuliert hierbei einen Barcodeleser, indem mit Hilfe einer oder weniger nebeneinanderliegender Kamerazeilen, bei denen wiederum nur wenige Pixel aus der Mitte verwendet werden, eine eindimensionale Abtastung nachgebildet wird. Auf diese Weise ist für jeden Druckzylinder nur ein einziger optischer Sensor in Form einer Kamera notwendig, dessen unterschiedliche Betriebsweise auf soft- und hardwaretechnischem Wege in der nachgeordneten Auswerteeinheit realisierbar ist.

In der Einrichtephase der Druckmaschine wird mit einem derartigen eindimensionalen optischen Sensor ein vollständiger Zylinderumfang eines Druckzylinders eingescannt und in der nachgeordneten Auswerteeinheit, zusammen mit dem Ausgangssignal eines dem Druckzylinder zugeordneten Drehwinkelsensors, verarbeitet. Zwar können mit einem Kamera-Bearbeitungsfenster sämtliche Marken aufgenommen und vermessen werden. Allerdings kann mit einer Flächenkamera nicht ohne weiteres ein gesamter Zylinderumfang nach Marken abgesucht und diese dann analysiert werden. Vielmehr müßten die aufeinanderfolgenden Aufnahmefenster nach einer Aneinanderreihung ausgewertet werden. Besitzt ein Aufnahmefenster beispielsweise eine Länge von 50 mm in Laufrichtung, so sind zur Untersuchung eines Formats von 500 mm Länge auf das Vorhandensein von Marken wenigstens zehn Maschinenumdrehungen erforderlich. Dies führt zwangsläufig zu erhöhter Makulatur in der Druckmaschine.

Mit Hilfe eines eindimensionalen Sensors beziehungsweise Scanners läßt sich innerhalb einer Zylinderumdrehung der gesamte Zylinderumfang einscannen und mit entsprechenden Methoden der Mustererkennung auf das Vorhandensein einer AME-Blockmarke hin untersuchen. Sobald die Blockmarke gefunden ist, kann die Positionierung des Druckzylinders derart gesetzt werden, daß das Registermarkenfeld direkt unterhalb des Kameraobjektives liegt, denn der Abstand von Blockmarke zum Registermarkenfeld ist eine in der Auswerteeinheit abgespeicherte Größe. Nachdem das Registermarkenfeld jedes einzelnen Druckzylinders derart positioniert ist, ist die Einrichtephase der Druckmaschine beendet und die Druckphase kann manuell oder automatisch gestartet werden. Gleichzeitig wird auf einen zweiten Betriebsmodus der Digitalkamera umgeschaltet, wobei diese ein vollständiges Ausgangssignal ihrer gesamten Pixelmatrix an die Auswerteeinheit liefert. In diesem Betriebsmodus wird dann die eigentliche Messung der einzelnen Registermarken vorgenommen; die Registerregelung ist dann aktiviert.

Eine vorteilhafte Verbesserung der Abtastgüte läßt sich durch eine zusätzliche Beleuchtung jedes Kameraausschnittes erreichen. Im eindimensionalen Modus ist hierfür eine Dauerlichtbeleuchtung zweckmäßig, die nach der Erfassung der AME-Blockmarke und der Einrichtung der Druckzylinder auf eine Blitzlichtbeleuchtung - synchron zur Abtastfrequenz der jeweiligen Kamera - umgeschaltet wird.

Weitere Einzelheiten und Vorteile der Erfindung ergeben sich aus nachfolgender Beschreibung eines Ausführungsbeispiels anhand der Zeichnung.

Es zeigt:
- Fig. 1: eine schematische Darstellung eines Ausschnittes eines Druckbogens mit einem herkömmlichen Markenfeld;
- Fig. 2: eine schematische Darstellung eines Markenfeldes, bestehend aus einer AME-Blockmarke und einem Registermarkenfeld;
- Fig. 3: eine schematisch vereinfachte Darstellung eines Ausschnittes eines Druckbogens mit Registermarken und schematisch angeordneter Kamera und
- Fig. 4: ein Blockschaltbild einer erfindungsgemäßen Steuervorrichtung für eine Rollenrotationsdruckmaschine.

Fig. 1 zeigt in einer schematischen Darstellung einen Ausschnitt einer in Fig. 3 gezeigten zu bedruckenden Materialbahn 3, beispielsweise eines Druckbogens aus Papier, die in einer hier nicht dargestellten Druckmaschine mehrfarbig bedruckt wird. Angedeutet ist ein mittels einer Perforation 10 mit der Materialbahn 3 verbundener Randstreifen 4, auf dem sich Markierungen 1, 2 zur schnellen Einrichtung der Druckzylinder sowie zur Registerregelung, das heißt zur Ausgleichsregelung von Registerfehlern, befinden. Der Randstreifen 4 wird nach erfolgtem Druckvorgang von der Materialbahn 3 beziehungsweise vom Druckbogen abgetrennt.

Erkennbar ist eine sogenannte AME-Blockmarke 1, bestehend aus mehreren unterschiedlich breiten Rechtecken 1a, 1b, 1c, die beim ersten Druckdurchgang des ersten Druckzylinders auf dem Randstreifen 4 mitgedruckt wird. Diese Blockmarke 1 ist in Art eines sogenannten Barcodes gestaltet und dient zur schnellen und möglichst makulatursparenden Einrichtung der folgenden, für den Druck unterschiedlicher Farben vorgesehenen, Druckzylinder. So kann in der Einrichtephase der Maschine mittels eines eindimensionalen optischen Sensors, dessen Funktion und Wirkungsweise weiter unten detaillierter beschrieben werden wird, ein vollständiger Zylinderumfang jedes Druckzylinders eingescannt werden, das resultierende Signal in einer dem optischen Sensor nachgeschalteten Auswerteeinheit verarbeitet und zur Ansteuerung des jeweiligen Druckzylinders, die zudem jeweils mit einem Drehwinkelsensor ausgerüstet ist, verwendet werden.

Erkennbar ist in Fig. 1 weiterhin ein sogenannten Registermarkenfeld 2, das sich in Durchlaufrichtung der Materialbahn 3 auf einer Linie mit der Blockmarke 1 befindet, so daß der optische Sensor mit einer festen Justierung sowohl die Blockmarke 1 wie auch das Registermarkenfeld 2 erfassen kann. Das Registermarkenfeld 2, bestehend aus mehreren Marken 2a, 2b, 2c, 2d, ist in einem bestimmten, fest definierten und als Markenoffset b bezeichneten Abstand von der Blockmarke 1 aufgebracht. Die von den nacheinander angeordneten und für den Druck unterschiedlicher Farben vorgesehenen Druckzylinder nacheinander aufgedruckten einzelnen Marken 2a, 2b, 2c, 2d des Registermarkenfeldes 2 sind, solange kein Registerfehler auftritt, jeweils gleich beabstandet. Dieser Abstand wird im folgenden als Markenabstand a bezeichnet. Der Markenabstand a wird im laufenden Betrieb der Druckmaschine permanent mit den optischen Sensoren erfaßt, ausgewertet und dient so zur Ausregelung von Registerfehlern.

Fig. 2 zeigt eine Variante des Markenfeldes, bestehend aus einer AME-Blockmarke 1 und einem Registermarkenfeld 2. Die rechteckförmige Marke 1a und die punktförmigen Marken 1b und 1c des Blockmarkenfeldes 1 sind zur Einregulierung der Druckzylinder vorgesehen; sie werden daher auch als Standfarbe bezeichnet. Die punktförmigen Marken 2a, 2b, 2c und 2d des Registermarkenfeldes 2 weisen vorzugsweise eine gleiche Dimensionierung auf wie die Marken 1b und 1c des Blockmarkenfeldes 1. Dabei repräsentiert die Marke 2d wiederum eine Standmarke, die Marken 2a bis 2c die Farben der weiteren Druckwerke.

Als optischer Sensor wird eine hier zunächst nicht dargstellte Kamera 14, beispielsweise eine CCD-Digitalkamera, verwendet, die erfindungsgemäß in zwei unterschiedlichen Betriebsmodi eingesetzt werden kann. In einem sogenannten Suchmodus, im folgenden als erstem Betriebsmodus (Modus I) bezeichnet, wird die Kamera 14 als eindimensionaler Sensor, vergleichbar einem Barcodeleser, betrieben und ist dadurch in der Lage, die Blockmarke 1 schnell aufzufinden und deren genaue Position zu bestimmen. Um die Kamera 14 in diesem, auch als eindimensional bezeichneten, Betriebsmodus I zu betreiben, wird nur ein schmaler Bereich der Kameraabbildung ausgewertet, beispielsweise nur eine oder zwei Zeilen im Mittenbereich einer die Kameraabbildung darstellenden Pixelmatrix. Von diesen Zeilen werden wiederum nur wenige Pixel ausgewertet, so daß mit der Kamera 14 ein eindimensionaler Sensor simuliert wird. Durch Zusammenfassung der unterschiedlichen Grauwerte der Pixel und einer Zuordnung zu Hell oder Dunkel entsteht ein eindimensionales Signal, welches sehr schnell erkannt und in der nachgeordneten Auswerteeinheit verarbeitet werden kann.

Ist die Blockmarke 1 jeweils von der jedem einzelnen Druckzylinder zugeordneten Kamera 14 gefunden, wird die winkelkorrekte Positionierung des Druckzylinders mit Hilfe des Drehwinkelsensors derart gesetzt, daß sich das Registermarkenfeld 2 genau unter dem Objektiv der Kamera 14 befindet. Diese automatische Positionierung ist problemlos über den vorbekannten und in der Auswerteeinheit gespeicherten Wert des Markenoffsets b einstellbar. Die Druckzylinder lassen sich damit bei gleichzeitig minimaler Makulatur in kürzester Zeit winkelgenau einrichten.

Die Regelung der Druckzylinder zum Ausgleich von Registerfehlern erfolgt anschließend im Betrieb der Druckmaschine mit Hilfe eines zweiten Betriebsmodus (Modus II) der Kamera 14. Hierbei wird die Kamera 14 als herkömmliche Flächenkamera betrieben, wobei die erfaßten Pixelmuster, insbesondere hinsichtlich der Markenabstände, in der nachgeschalteten Auswerteeinheit mit eingespeicherten Sollmustern verglichen werden und je nach Übereinstimmung oder Abweichung eine Registerregelung erfolgen kann.

Fig. 3 zeigt in einer schematisch vereinfachten Darstellung einen Ausschnitt der Materialbahn 3 beziehungsweise des Druckbogens mit aufgedrucktem Registermarkenfeld 2 und darüber angeordneter Kamera 14. Erkennbar ist eine regelmäßig beabstandete Lochung 6 nahe an einer äußeren Bahnkante 8 des Randstreifens 4. Die in eine entsprechende Verzahnung auf dem Druckzylinder eingreifende Lochung 6 dient in erster Linie zum exakten Transport der Materialbahn 3. Zwischen Materialbahn 3 und Randstreifen 4 ist eine Perforation 10 vorgesehen, die eine leichte Abtrennung des Randstreifens 4 nach Beendigung des Druckvorganges ermöglicht.

Das Registermarkenfeld 2, bestehend aus mehreren Marken A, B, C, D für die Registerregelung des Oberseitendrucks sowie aus optional vorhandenen Marken W, X, Y, Z für eine Registerregelung eines Unterseitendrucks, ist nahe der Perforation 10 auf dem Randstreifen 4 aufgedruckt. Die in Fig. 3 nur symbolisch angedeutete Kamera 14 befindet sich vorzugsweise senkrecht zur Oberfläche der Materialbahn 3 und gering beabstandet zum Registermarkenfeld 2, das sich bei laufender Materialbahn 3 in Richtung eines zur Verdeutlichung eingezeichneten Pfeiles 12 unter der Kamera 14 hinwegbewegt. Die Bildschärfe und damit die Güte der optischen Auflösung der Kamera 14 läßt sich zweckmäßigerweise durch eine Blitzlichtbeleuchtung 19 steigern, die mit dem Abtasttakt der Kamera 14 synchronisiert ist. Das heißt, bei jedem aufgenommen Bild der Kamera 14 erfolgt gleichzeitig die Auslösung eines Blitzes. Im Betriebsmodus I wird die Blitzlichtbeleuchtung 19 zweckmäßigerweise in einen Dauerlichtbetrieb umgeschaltet.

Fig. 4 zeigt in einem vereinfachten Blockschaltbild eine beispielhafte Anordnung einer erfindungsgemäßen Steuervorrichtung zur Einrichtungssteuerung sowie zur Registerregelung einer Druckmaschine. In Fig. 4 ist beispielhaft die Steuervorrichtung für nur ein Druckzylinder dargestellt. Die übrigen Druckzylinder werden in gleicher Weise von der zentralen Auswerteeinheit angesteuert. Erkennbar ist die Kamera 14, die als optischer Sensor die auf einer Materialbahn aufgedruckten Blockmarken 1 und Registermarken 2 einliest und deren Ausgangssignal von einer nachgeschalteten Auswerteeinheit 18 verarbeitet wird. Als Kameras 14 können vorzugsweise Digitalkameras verwendet werden. Die Auswerteeinheit 18 steuert im Betriebsmodus II weiterhin eine auf den von der Kamera 14 aufgenommenen Bildausschnitt gerichtete Blitzlichtbeleuchtung 19 synchron zur Abtastfrequenz der Kamera 14. In einem als Umschaltelement 20 angedeuteten Bedienelement kann zwischen dem Betriebsmodus I der Einrichtungsphase und dem Betriebsmodus II der Druckphase umgeschaltet werden. Diese Umschaltung erfolgt beispielsweise an einem Bedienterminal durch manuelle Eingabe, kann aber auch automatisch erfolgen, nachdem die winkelkorrekte Position der Druckzylinder ermittelt und einjustiert worden ist.

Das Umschaltelement 20 beeinflußt gleichzeitig das von der Auswerteeinheit 18 verarbeitete Sensorsignal der Kamera 14.

Je nach Betriebsmodus wird zwischen einem Flächenmodus (Modus II), bei dem alle einzelnen Pixelsignale der Kamera 14 ausgewertet und zur Registerregelung der Druckmaschine verwendet werden, und einem eindimensionalen Betriebsmodus (Modus I), bei dem nur eine oder wenige Zeilen im mittleren Abbildungsbereich der Kamera 14 ausgewertet werden, umgeschaltet.

Im Betriebsmodus I steuert das Umschaltelement 20 über einen Steuerblock 21 die einzelnen Druckzylinder 26 individuell an. In Abhängigkeit eines von einem, an jedem Druckzylinder 26 vorgesehenen, Drehwinkelsensor 16 gelieferten Signals sowie des von der Kamera 14 aufgenommenen, die Blockmarke 1 erkennenden, eindimensionalen Signals wird jeweils ein Stellelement 24, beispielsweise ein Elektromotor, zur winkelkorrekten Ausrichtung jedes einzelnen Druckzylinders 26 angesteuert.

Im Betriebsmodus II dagegen steuert das Umschaltelement 20 über einen Steuerblock 22 und einen Verstellantrieb 28, beispielsweise ein elektrischer oder hydraulischer Linearantrieb, ein jedem Druckzylinder 26 nachgeordnetes Spannelement 30 an, das über eine unterschiedliche Spannung der Materialbahn 3 für eine Feinjustage der Materialbahnposition auf jedem einzelnen Druckzylinder 26 sorgt. In Abhängigkeit des von jeder einzelnen Kamera 14 aufgenommenen, die Registermarken 2 erkennenden, und von der Auswerteeinheit 18 analysierten Signals wird zur feinfühligen Registerregelung das Spannelement 30 angesteuert.

## Patentansprüche

1. Vorrichtung zur Einrichtungssteuerung einer Druckmaschine und zur Bahnregelung zur Vermeidung von Registerfehlern zwischen den einzelnen Farben beim Mehrfarbendruck,
- mit einer auf einer Längsseite einer zu bedruckenden Materialbahn (3) aufgebrachten optischen Kodierung,
- mit jeweils einem jedem einzelnen Druckzylinder (26) zugeordneten Drehwinkelsensor (16),
- mit jeweils einer Stellvorrichtung (24) zur separaten und unabhängigen Verdrehung jedes einzelnen Druckzylinders (26),
- mit jeweils einem jeden Druckzylinder (26) zugeordneten und die optische Kodierung kontinuierlich erfassenden, optischen Sensoreinrichtung, und
- mit einer die Sensorsignale der optischen Sensoreinrichtungen und der Drehwinkelsensoren (16) erfassenden und verarbeitenden Auswerteeinheit (18), **dadurch gekennzeichnet,**
- **daß** die wenigstens eine jedem Druckzylinder (26) zugeordnete optische Sensoreinrichtung zwei unterschiedliche Betriebsmodi (I, II), entweder zur Einrichtungssteuerung nach Einlegen einer neuen Materialbahn (3) oder zur Registerregelung im laufenden Druckbetrieb, aufweist.

2. Vorrichtung nach Anspruch 1, **dadurch gekennzeichnet, daß** die optischen Sensoreinrichtungen im ersten Betriebsmodus (I) eine auf die Materialbahn (3) aufgedruckte Blockmarke (1) zur Positionsbestimmung der Materialbahn (3) in Relation zur Winkelstellung der Druckzylinder (26) erfassen.

3. Vorrichtung nach einem der Ansprüche 1 oder 2, **dadurch gekennzeichnet, daß** die optischen Sensoreinrichtungen im zweiten Betriebsmodus (II) auf die Materialbahn (3) aufgedruckte Registermarken (2) zur Registerregelung im laufenden Druckbetrieb erfassen.

4. Vorrichtung nach Anspruch 3, **dadurch gekennzeichnet, daß** die jedem Druckzylinder (26) zugeordnete wenigstens eine optische Sensoreinrichtung jeweils eine Kamera (14) ist.

5. Vorrichtung nach Anspruch 4, **dadurch gekennzeichnet, daß** die Kameras (14) jeweils CCD-Digitalkameras sind.

6. Vorrichtung nach einem der vorhergehenden Ansprüche, **dadurch gekennzeichnet, daß** die Blockmarke (1) aus wenigstens zwei auf einen Randstreifen (4) der Materialbahn (3) aufgedruckten unterschiedlich breiten und kontrastreichen Rechtekken besteht.

7. Vorrichtung nach einem der vorhergehenden Ansprüchen, **dadurch gekennzeichnet, daß** die Registermarken (2) aus jeweils von jedem Druckzylinder (26) in regelmäßigem Abstand voneinander auf den Randstreifen (4) aufgedruckten Registermarken (2a, 2b, 2c, 2d) besteht.

8. Vorrichtung nach einem der Ansprüche 6 oder 7, **dadurch gekennzeichnet, daß** die Auswerteeinheit (18) im ersten Betriebsmodus (I) die von der Kamera (14) gelieferten Signale in ein eindimensionales Signal der optischen Kodierung der Blockmarke (1) wandelt, woraus eine winkelkorrekte Einstellung der Druckzylinder (26) gebildet wird.

9. Vorrichtung nach Anspruch 8, **dadurch gekennzeichnet, daß** in der Auswerteeinheit (18) im zweiten Betriebsmodus (II) aus den von der Kamera (14) gelieferten Signalen der optischen Kodierung der Registermarken (2) ein Regelsignal für eine Registerregelung gebildet wird.

10. Vorrichtung nach einem der vorhergehenden Ansprüche, **dadurch gekennzeichnet, daß** im ersten Betriebsmodus (I) jeder Kamera (14) jeweils eine Konstantlichtbeleuchtung zur Ausleuchtung des erfaßten Kameraausschnittes zugeordnet ist.

11. Vorrichtung nach einem der vorhergehenden Ansprüche, **dadurch gekennzeichnet, daß** im zweiten Betriebsmodus (II) jeder Kamera (14) jeweils eine Blitzlichtbeleuchtung (19) zugeordnet ist, deren Blitzfrequenz jeweils synchron ist zur Abtastfrequenz der mit ihnen korrespondierenden Kamera (14).

12. Vorrichtung nach einem der Ansprüche 10 oder 11, **dadurch gekennzeichnet, daß** die jeder Kamera (14) zugeordnete Beleuchtung zwischen Dauerlichtbetrieb in ersten Betriebsmodus (I) und Blitzlichtbetrieb in zweiten Betriebsmodus (II) umschaltbar ist.

13. Verfahren zur Einrichtungssteuerung einer Druckmaschine und zur Bahnregelung zur Vermeidung von Registerfehlern zwischen den einzelnen Farben beim Mehrfarbendruck, mit folgenden Verfahrensschritten:
- Aufbringen einer Barcode-ähnlichen Blockmarke auf einer Längsseite einer zu bedruckenden Materialbahn;
- Aufbringen eines zur Blockmarke in einem vorbestimmten Abstand befindlichen Druckmarkenfeldes auf dem Seitenstreifen;
- Einscannen eines gesamten Zylinderumfangs eines Druckzylinders der Druckmaschine mittels einer in einer eindimensionalen Betriebsweise betriebenen Flächenkamera;
- Auswerten der erfaßten Signale zur Lokalisierung der Blockmarke;
- Positionierung des Markenfeldes direkt unterhalb des Kamera-Objektives der Flächenkamera;
- Umschalten der Flächenkamera auf den Flächenmodus;
- Vermessung der Marken des Markenfeldes im Flächenmodus der Flächenkamera.

14. Verfahren nach Anspruch 13, **dadurch gekennzeichnet, daß** im eindimensionalen Betriebsmodus oder ersten Betriebsmodus (I) eine Ausleuchtung jedes erfaßten Bildausschnittes jeder Kamera (14) mittels jeweils einer Konstantlichtbeleuchtung einer im Dauerlichtbetrieb betriebenen Blitzlichtbeleuchtung erfolgt, und daß im Flächenmodus oder zweiten Betriebsmodus (II) eine Ausleuchtung des erfaßten Bildausschnittes jeder Kamera (14) mittels jeweils einer Blitzlichtbeleuchtung erfolgt, deren Blitzfrequenz jeweils synchron ist zur Abtastfrequenz der korrespondierenden Kamera (14).

## Claims

1. A device for controlling the setting of a printing machine and for controlling the web to avoid register errors between the individual colours during multicolour printing,
- having an optical coding applied to a longitudinal side of a web of material (3) to be printed,
- having in each case an angle of rotation sensor (16) associated with each individual printing cylinder (26),
- having in each case a control device (24) for the separate and independent twisting of each individual printing cylinder (26),
- having in each case an optical sensor device which is associated with each printing cylinder (26) and continually detects the optical coding, and
- having an evaluation unit (18) which detects and processes the sensor signals of the optical sensor devices and the angle of rotation sensors (16),
**characterised in that**
- the at least one optical sensor device associated with each printing cylinder (26) comprises two different modes of operation (I, II), either for controlling the setting after a new web of material (3) has been inserted or for controlling the register during routine printing operation.

2. A device according to Claim 1,
**characterised in that** in the first mode of operation (I) the optical sensor devices detect a block mark (1) printed onto the web of material (3) for determining the position of the web of material (3) in relation to the angular position of the printing cylinders (26).

3. A device according to one of Claims 1 or 2,
**characterised in that** the optical sensor devices in the second mode of operation (II) detect register marks (2) printed onto the web of material (3) to control the register during the routine printing operation.

4. A device according to Claim 3,
**characterised in that** the at least one sensor device associated with each printing cylinder (26) is a camera (14) in each case.

5. A device according to Claim 4,
**characterised in that** the cameras (14) are CCD digital cameras in each case.

6. A device according to one of the preceding Claims,
**characterised in that** the block mark (1) consists of at least two high-contrast rectangles of different widths which are printed onto a marginal strip (4) of the web of material (3).

7. A device according to one of the preceding Claims,
**characterised in that** the register marks (2) consists in each case of register marks (2a, 2b, 2c, 2d) which are printed by each printing cylinder (26) at regular intervals onto the marginal strip (4).

8. A device according to one of Claims 6 or 7,
**characterised in that** the evaluation unit (18) in the first mode of operation (I) converts the signals delivered from the camera (14) into a one-dimensional signal of the optical coding of the block mark (1), from which an angularly correct adjustment of the printing cylinders (26) is formed.

9. A device according to Claim 8,
**characterised in that** in the evaluation unit (18) in the second mode of operation (II) a control signal for a register control is formed from the signals of the optical coding of the register marks (2) which are supplied by the camera (14)

10. A device according to one of the preceding Claims,
**characterised in that** in the first mode of operation (I) in each case a constant light illumination for illuminating the detected camera detail is associated with each camera.

11. A device according to one of the preceding Claims,
**characterised in that** in the second mode of operation (II) in each case a flash light illumination (19) is associated with each camera (14), the flash frequency of which is in each case synchronous with the scanning frequency of the camera (14) corresponding to them.

12. A device according to one of Claims 10 or 11,
**characterised in that** the illumination associated with each camera (14) can be switched between permanent light operation in the first mode of operation (I) and flash light operation in the second mode of operation (II).

13. A process for controlling the setting of a printing machine and for controlling the web to avoid register errors between the individual colours during multicolour printing, having the following process steps:
- application of a block mark similar to a bar code on a longitudinal side of a web of material to be printed;
- application of a printing mark field situated at a predetermined distance from the block mark on the side strip;
- scanning an entire periphery of a printing cylinder of the printing machine by means of an area scan camera operated in a one-dimensional mode of operation;
- evaluation of the detected signal for the localisation of the block mark;
- positioning the mark field directly beneath the camera lens of the area scan camera;
- switching the area scan camera over to the area scan mode;
- measuring the marks of the mark field in the area scan mode of the area scan camera.

14. A process according to Claim 13,
**characterised in that** in the one-dimensional mode of operation or first mode of operation (I) an illumination of each detected image detail of each camera (14) takes place by means of in each case a constant light illumination of a flash light illumination operated in permanent operation,
**and in that** in the area scan mode or second mode of operation (II) an illumination of the detected image detail of each camera (14) takes place by means of a flash light illumination in each case, the flash frequency of which in each case is synchronous to the scanning frequency for the corresponding camera (14).

## Revendications

1. Dispositif pour la commande d'équipements d'une machine d'imprimerie et pour la régulation de bande afin d'éviter des erreurs de coïncidence entre les différentes couleurs lors d'une impression polychrome,
- avec un codage optique appliqué sur un côté longitudinal d'une bande de matière (3) à imprimer,
- avec à chaque fois un capteur d'angle de rotation (16) associé à chaque cylindre d'impression (26),
- avec à chaque fois un dispositif de réglage (24) pour faire tourner chaque cylindre d'impression (26) de manière séparée et indépendante,
- avec à chaque fois un dispositif capteur optique associé à chaque cylindre d'impression (26) et détectant le codage optique de manière continue, et
- avec une unité d'analyse (18) détectant et traitant les signaux de capteur des dispositifs capteurs optiques et des capteurs d'angle de rotation (16), **caractérisé en ce que**
le dispositif capteur optique au nombre d'au moins un associé à chaque cylindre d'impression (26) présente deux modes de fonctionnement différents (I, II), soit pour la commande d'équipements après la mise en place d'une nouvelle bande de matière (3), soit pour la régulation de coïncidence dans le mode d'impression courant.

2. Dispositif selon la revendication 1, **caractérisé en ce que** dans le premier mode de fonctionnement (I), les dispositifs capteurs optiques détectent une marque de bloc (1) imprimée sur la bande de matière (3) pour déterminer la position de la bande de matière (3) par rapport à la position angulaire du cylindre d'impression (26).

3. Dispositif selon la revendication 1 ou 2, **caractérisé en ce que** dans le deuxième mode de fonctionnement (II), les dispositifs capteurs optiques détectent des marques de coïncidence (2) imprimées sur la bande de matière (3) pour régler la coïncidence dans le mode d'impression courant.

4. Dispositif selon la revendication 3, **caractérisé en ce que** le dispositif capteur optique au nombre d'au moins un, associé à chaque cylindre d'impression (26), est à chaque fois une caméra (14).

5. Dispositif selon la revendication 4, **caractérisé en ce que** les caméras (14) sont des caméras numériques CCD.

6. Dispositif selon l'une des revendications précédentes, **caractérisé en ce que** la marque de bloc (1) est composée d'au moins deux rectangles contrastés et de largeurs différentes imprimés sur une bande de bordure (4) de la bande de matière (3).

7. Dispositif selon l'une des revendications précédentes, **caractérisé en ce que** les marques de coïncidence (2) sont composées de marques de coïncidence (2a, 2b, 2c, 2d) imprimées par chaque cylindre d'impression (26) à distance régulière les unes des autres sur la bande de bordure (4).

8. Dispositif selon l'une des revendications 6 ou 7, **caractérisé en ce que** dans le premier mode de fonctionnement (I), l'unité d'analyse (18) transforme les signaux fournis par la caméra (14) en un signal unidimensionnel du codage optique de la marque de bloc (1), de sorte qu'un réglage du cylindre d'impression (26) dans la bonne position angulaire a lieu.

9. Dispositif selon la revendication 8, **caractérisé en ce que**, dans l'unité d'analyse (18) dans le deuxième mode de fonctionnement (II), un signal de régulation pour une régulation de coïncidence est formé à partir des signaux du codage optique des marques de coïncidence (2) fournis par la caméra (14).

10. Dispositif selon l'une des revendications précédentes, **caractérisé en ce que**, dans le premier mode de fonctionnement (I), est associé à chaque caméra (14) un éclairage en lumière constante pour éclairer le cadrage de caméra détecté.

11. Dispositif selon l'une des revendications précédentes, **caractérisé en ce que**, dans le deuxième mode de fonctionnement (II), est associé à chaque caméra un éclairage par flash (19), dont la fréquence de flash est à chaque fois synchronisée avec la fréquence de balayage de la caméra (14) lui correspondant.

12. Dispositif selon l'une des revendications 10 ou 11, **caractérisé en ce que** l'éclairage associé à chaque caméra (14) peut être commuté entre un mode à lumière continue dans le premier mode de fonctionnement (I) et un mode à lumière flash dans le deuxième mode de fonctionnement (II).

13. Procédé de commande d'équipement d'une machine d'imprimerie et de régulation de la bande afin d'éviter des erreurs de coïncidence entre les différentes couleurs en impression polychrome, présentant les étapes consistant à :
- appliquer une marque de bloc similaire à un code à barres sur un côté longitudinal d'une bande de matière à imprimer ;
- appliquer une zone de marques d'impression sur la bande latérale à une distance prédéterminée de la marque de bloc ;
- scanner une circonférence de cylindre complète d'un cylindre d'impression de la machine d'impression au moyen d'une caméra de surface fonctionnant en mode unidimensionnel ;
- analyser les signaux détectés afin de localiser la marque de bloc ;
- basculer la caméra de surface en mode de surface ;
- mesurer les marques de la zone de marques en mode surfacique de la caméra de surface.

14. Procédé selon la revendication 13, **caractérisé en ce qu'**en mode unidimensionnel ou premier mode de fonctionnement (I), un éclairage de chaque cadrage détecté par chaque caméra (14) est obtenu au moyen d'un éclairage à lumière constante d'un éclairage à lumière flash fonctionnant en lumière constante, et **en ce qu'**en mode surfacique ou deuxième mode de fonctionnement (II), un éclairage du cadrage détecté par chaque caméra (14) est obtenu au moyen d'un éclairage à lumière flash, dont la fréquence de flash est synchronisée avec la fréquence de balayage de la caméra (14) correspondante.
